# EUROPÄISCHE PATENTSCHRIFT

(11) **EP 0 584 103 B1**
(45) Veröffentlichungstag und Bekanntmachung des Hinweises auf die Patenterteilung: **19.07.1995**
(21) Anmeldenummer: 92909101.5
(22) Anmeldetag: 29.04.1992
(51) Int. Cl.: A47C 19/12, A47C 17/70

(54) **ZUSAMMENFALTBARES BETT**
FOLDING BED
LIT PLIANT

(30) Priorität: 07.05.1991 DE 4114897
(43) Veröffentlichungstag der Anmeldung: 02.03.1994
(73) Patentinhaber: KÖHL, Bernd, D-63667 Nidda (DE)
(72) Erfinder: KÖHL, Bernd, D-63667 Nidda (DE)
(74) Vertreter: Haar, Lucas Heinz Jörn, Dipl.-Ing.
(86) Internationale Anmeldenummer: DE9200341
(87) Internationale Veröffentlichungsnummer: WO9219134

(56) Entgegenhaltungen:
- CH-A- 516 295
- CH-A- 519 890
- FR-A- 518 092
- FR-A- 2 373 995
- FR-A- 2 525 450

## Beschreibung

In Hotels werden häufig Betten benötigt, die vorübergehend zusätzlich aufgestellt werden können. Derartige Betten (wie z.B. aus der CH-A-516 295 bekannt sind) unterliegen besonderen Anforderungen, da sie immer wieder auf und abgebaut werden müssen und in den Zeiten, in denen sie nicht gebraucht werden, in einem Lagerraum aufbewahrt werden müssen. Solche Betten sollen daher leicht zu transportieren, leicht aufzustellen und abzubauen sein und sie sollen einen möglichst kleinen Abstellraum benötigen. Zur Erfüllung dieser Erfordernisse sind zusammenklappbare Betten bekannt, die mit Hilfe mehr oder weniger aufwendiger mechanischer Einrichtungen auf ein möglichst kleines Volumen zusammenlegbar sind. Derartige Betten bieten jedoch häufig nur einen unzureichenden Schlafkomfort und ihre Handhabung ist so kompliziert, daß zwei Personen benötigt werden, um das Bett zusammenzulegen oder auseinanderzufalten.

Aufgabe der Erfindung ist es, ein zusammenfaltbares Bett zu schaffen, welches von einer Person transportiert, aufgebaut und abgebaut werden kann und welches ohne Einschränkung hohen Ansprüchen hinsichtlich des Schlafkomforts genügt.

Die Aufgabe wird erfindungsgemäß durch die Merkmale des Patentanspruchs 1 gelöst.

Zur Erleichterung des Transports und der Handhabung kann nach einem weiteren Vorschlag der Erfindung vorgesehen sein, daß beide Elemente seitlich an einer Längsseite des Bettgestells schwenkbare Rollen aufweisen, auf denen das Bettgestell beim Zusammenfalten und beim Transport bewegbar ist. Ein Aufklappen beim Transport wird erfindungsgemäß dadurch vermieden, daß an den die Stirnseiten des Bettgestells bildenden Enden der Elemente ein Riegel vorgesehen ist, mit dem die Elemente miteinander verbindbar sind.

Um den Stauraum möglichst klein halten zu können, ohne jedoch das Bett zu niedrig werden zu lassen, können nach einem weiteren Vorschlag der Erfindung die Elemente Füße haben, die derart versetzt angeordnet sind, daß im zusammengefalteten Zustand die Füße des einen Elements neben den Füßen des anderen Elements liegen. Die Füße tauchen somit in den auf der Unterseite vorhandenen Freiraum des Bettgestells ein, wenn dieses zusammengefaltet wird. Für den hervorstehenden Teil der Füße wird daher kein Abstellraum benötigt.

In einer bevorzugten Ausgestaltung der Erfindung bestehen die Elemente aus einem rechteckigen Rahmen, der aus außenliegenden, hochstehenden Wangen und einer mit dem Scharnier verbundenen Verbindungsstrebe zusammengesetzt ist. In der Öffnung des Rahmens können im Abstand voneinander Latten angeordnet sein, die eine Matratzenauflage bilden.

Das erfindungsgemäße Bettgestell eignet sich für die Verwendung einteiliger oder mehrteiliger Matratzen. Besonders vorteilhaft ist es, wenn für jedes Element ein separates Matratzenelement einer zweiteiligen Matratze vorgesehen ist. Die Matratzenelemente können dann auf einfache Weise gemeinsam mit dem Bettgestell transportiert und gelagert werden, indem sie in den Aufnahmemulden des Bettgestells verbleiben und auch dort befestigt werden. Sind die Matratzenelemente nicht mit dem Bettgestell verbunden, so können sie nach einem weiteren Vorschlag der Erfindung zum Transport mit Gurten an dem Bettgestell gehalten werden.

Um das Bettgestell bei Bedarf tragen zu können, kann nach einem weiteren Vorschlag der Erfindung an der Scharnierseite und an der entgegengesetzten Seite eines oder beider Elemente ein Tragegriff angebracht sein.

Die Erfindung wird nachfolgend an Hand eines Ausführungsbeispiels näher erläutert, das in der Zeichnung dargestellt ist. Es zeigen
- Figur 1: eine Draufsicht auf das auseinandergeklappte Gestell eines zusammenfaltbaren Betts,
- Figur 2: einen Längsschnitt durch das Bettgestell gemäß Figur 1,
- Figur 3: einen Querschnitt durch ein Element des Bettgestells gemäß Figur 1 mit aufliegender Matratze und
- Figur 4: eine perspektivische Darstellung des zusammengefalteten Bettes in Transportposition.

Das dargestellte Bettgestell 1 besteht aus zwei in Bezug auf die zu den Schmalseiten parallele Mittelebene im wesentlichen symmetrisch ausgebildeten Elementen 2, 3, die an ihren einander benachbarten Enden durch zwei Scharniere 4 miteinander verbunden sind. Jedes Element 2, 3 hat die Form eines rechteckigen Rahmens, der aus zwei parallelen Längswangen 5, einer Stirnwange 6 und einer zur Stirnwange 6 parallelen Verbindungsstrebe 7 gebildet wird. Die Längswangen 5 und die Stirnwangen 6 sind hochkant zur Aufstellebenen ausgerichtet und an ihren benachbarten Enden in üblicher Weise fest miteinander verleimt. Die Verbindungsstrebe 7 ist an der Unterkante an den der Stirnwange 6 entgegengesetzten Enden der Längswangen 5 zwischen diesen angeordnet und durch Dübel oder Schrauben fest mit den Längswangen 5 verbunden. Die Scharniere 4 sind jeweils an der Unterseite der nebeneinander liegenden Verbindungsstreben 7 beider Elemente 2, 3 derart befestigt, daß die Elemente 2, 3 mit ihren Unterseiten aufeinandergeklappt werden können.

Auf den einander zugekehrten Innenseiten der Längswangen 5 sind im Abstand voneinander Längsnuten 8, 9 ausgebildet. In die oberen Längsnuten 8 greifen die Enden von parallel zu den Stirnwangen 6 im Abstand voneinander angeordneten Latten 10 ein, die als Auflage für eine Matratze 11 dienen. Die Latten 10 sind zusätzlich auf Eckleisten 12 befestigt, die sich auf der Unterseite der Latten 10 längs der Längsnuten 8 erstrecken und sowohl mit den Längswangen 5 als auch mit den Latten 10 verleimt sind. In den unteren Längsnuten 9 sind zwei Querstreben 13 befestigt, die auf ihrer Unterseite jeweils zwei Füße 14 tragen. Zu ihrer

Befestigung sind die Füße 14 mit einem Gewindezapfen versehen, der in eine in den Querstreben 13 verankerte Einschlagmutter eingeschraubt ist. Die Verbindung zwischen den Querstreben 13 und den Längswangen 5 ist ebenfalls durch kurze Eckleisten 12 verstärkt. Die Querstreben 13 sind in den beiden Elementen 2, 3 nicht spiegelbildlich zueinander angeordnet, sondern derart versetzt, daß beim Aufeinanderklappen der Elemente 2, 3 die Füße 14 des Elements 2 neben die Füße 14 des Elements 3 zu liegen kommen, so daß das Zusammenklappen durch die Füße 14 nicht behindert wird.

An einer Längsseite des Bettgestells 1 sind auf der Außenseite der Längswangen 5 beider Elemente 2, 3 jeweils zwei schwenkbar gelagerte Rollen 15 befestigt, auf denen das zusammengeklappte Bettgestell gerollt werden kann.

Das Bettgestell eignet sich für eine einteilige durchgehenden Matratze, die jedoch weniger leicht zu transportieren ist. Besonders vorteilhaft ist daher die Verwendung einer zweiteiligen Matratze, wobei jedes Matratzenelement in seiner Größe einem Element 2, 3 des Bettgestells 1 entspricht. Eine solche Ausführungsform des Bettes ist in Figur 4 in zusammengefaltetem, auf die Rollen 15 aufgestellten Zustand dargestellt. Die beiden Elemente 2, 3 sind mit ihrer Unterseite gegeneinander geklappt, wobei die Füße 14 in dem durch die Unterseiten der Elemente 2, 3 gebildeten Hohlraum verschwinden. Auf der Außenseite der Elemente 2, 3 befinden sich die beiden Matratzenelemente 16 einer zweiteiligen Matratze 11, die dort in ihrer Lage durch Gurte 17 gehalten sind. Die Gurte 17 können in Ösen eingehängt sein, die, wie in Figur 3 gezeigt, mit kurzen Bändern an den Längswangen 5 angebracht sein können. Ein Riegel 18 verbindet die Elemente 2, 3 auf der den Scharnieren 4 entgegengesetzten Seite, so daß ein in sich stabiler, kastenförmiger Körper gegeben ist, der günstige Transportabmessungen hat und auf den Schwenkrollen 15 leicht bewegt werden kann. In dieser Ausgestaltung eignet sich das beschriebene Bett vor allem für eine Verwendung als Zusatzbett in Hotelbetrieben, da es von einer einzigen Person leicht transportiert und aufgestellt werden kann.

Zum Aufstellen des Bettes ist es lediglich erforderlich, den Riegel 18 zu lösen und die Elemente 2, 3 auf den Rollen mit ihren Stirnwangen 6 auseinander zu fahren, bis sich ihre Längswangen 5 in einer Linie befinden. Anschließend wird das auf diese Weise aufgeklappte Bett seitlich umgelegt, wobei es sich auf seine Füße 14 aufstellt. Da beide Elemente 2, 3 jeweils mit vier Füßen versehen sind, ergibt sich insgesamt eine stabile Anordnung, die auch starken Beanspruchungen gerecht wird. Die Scharniere 4 bleiben weitgehend unbelastet und sorgen vor allem für eine genaue Ausrichtung und Positionierung der beiden Elemente 2, 3 zueinander. Die Gurte 17 werden nach dem Aufstellen des Bettes gelöst und können unter der Matratze oder in einer auf der Unterseite des Bettes angeordneten Tasche aufbewahrt werden. Das Zusammenlegen des Bettes geschieht in umgekehrter Reihenfolge auf die gleiche einfache Weise.

Neben dem beschriebenen Ausführungsbeispiel sind auch andere Ausgestaltungen des erfindungsgemäßen Bettes denkbar. So können beispielsweise die Scharniere zum verbinden der beiden Elemente 2, 3 so ausgestaltet sein, daß sie zur Übertragung der von einem Element aufzunehmenden Last auf das andere Element geeignet sind, so daß das eine Element mit Hilfe der Scharniere vom anderen Element gehalten werden kann und nur an seinem den Scharnieren abgekehrten Ende Füße benötigt. Ebenso können andere Mittel vorgesehen sein, mit denen sich ein Element im aufgeklappten Zustand auf dem anderen Element abstützt.

## Patentansprüche

1. Zusammenfaltbares Bett, insbesondere für Hotelbetriebe, mit einem rahmenartigen, rechteckigen Bettgestell und einer darauf angeordneten Matratze, wobei das Bettgestell (1) aus zwei im wesentlichen symmetrischen Elementen (2, 3) zusammengesetzt ist, die beide auf eine Bodenfläche aufstellbar sind und in der zwischen den Schmalseiten (6) des Bettgestells (1) liegenden Symmetrieebene durch Scharniere (4) derart miteinander verbunden sind, daß sie mit ihren Unterseiten aufeinanderklappbar sind, **dadurch gekennzeichnet**, daß beide Elemente (2, 3) seitlich an einer Längsseite (5) des Bettgestells (1) schwenkbare Rollen (15) aufweisen, auf denen das Bettgestell (1) beim Zusammenfalten und beim Transport bewegbar ist.

2. Bett nach Anspruch 1, dadurch gekennzeichnet, daß wenigstens ein Element (2 bzw. 3) frei und das andere Element (3 bzw. 2) mit seinem den Scharnieren (4) entgegengesetzten Ende (6) auf eine Bodenfläche aufstellbar ist.

3. Bett nach einem der Ansprüche 1 oder 2, dadurch gekennzeichnet, daß an den die Stirnseiten des Bettgestells (1) bildenden Enden (6) der Elemente (2, 3) ein Riegel (18) vorgesehen ist, mit dem die Elemente (2, 3) miteinander verbindbar sind.

4. Bett nach einem der vorhergehenden Ansprüche, dadurch gekennzeichnet, daß die Elemente (2, 3) Füße (14) haben, die derart versetzt angeordnet sind, daß im zusammengefalteten Zustand die Füße (14) des einen Elements (2 bzw. 3) neben den Füßen (14) des anderen Elements (3 bzw. 2) liegen.

5. Bett nach einem der vorhergehenden Ansprüche, dadurch gekennzeichnet, daß die Elemente (2, 3) aus einem rechteckigen Rahmen bestehen, der aus außenliegenden, hochstehenden Wangen (5, 6) und einer mit dem Scharnier (4) verbundenen Verbindungsstrebe (7) zusammengesetzt ist.

6. Bett nach einem der vorhergehenden Ansprüche, dadurch gekennzeichnet, daß in der Öffnung des Rahmens im Abstand voneinander Latten (10) angeordnet sind, die eine Matratzenauflage bilden.

7. Bett nach einem der vorhergehenden Ansprüche, dadurch gekennzeichnet, daß für jedes Element (2, 39 ein separates Matratzenelement (16) einer zweiteiligen Matratze (11) vorgesehen ist.

8. Bett nach Anspruch 7, dadurch gekennzeichnet, daß die Matratzenelemente (16) mit Gurten (17) an den Elemente (2, 3) des Bettgestells (1) gehalten werden.

9. Bett nach einem der vorhergehenden Ansprüche, dadurch gekennzeichnet, daß an der Scharnierseite (4) und an der entgegengesetzten Seite (6) eines oder beider Elemente (2, 3) ein Tragegriff vorgesehen ist.

## Claims

1. Folding bed, particularly for hotel businesses, with a framelike, rectangular bed stand and a mattress resting thereon, wherein the bed frame (1) is composed of two substantially symmetrical elements (2, 3), which both can be positioned on the floor and which are inter-connected by hinges in the symmetry plane located between the narrow sides (6) of the bed frame (1) so that they can be folded with their undersides on top of each other, **characterized in that** both elementes (2, 3) have swingable casters (15) alongside one of the long sides (5) of the bed frame (1), whereupon the bed frame (1) can be moved during folding and transport.

2. Bed according to claim 1, characterized in that at least one element (2, respectively 3) is free while the other element (3, respectively 2) can stand on the floor surface with its end (6) opposite to the hinges (4).

3. Bed according to one of claims 1 or 2, characterized in that on the ends (6) of elements (2, 3) forming the frontal sides of the bed frame (1) a latch (18) is provided, by means of which the elements (2, 3) can be connected to each other.

4. Bed according to one of the previous claims, characterized in that the elements (2, 3) have legs (14), which are arranged in a staggered manner, so that when folded the legs (14) of the one element (2, respectively 3) come to lie next to the legs (14) of the other element (3, respectively 2).

5. Bed according to one of the previous claims, characterized in that the elements (2, 3) consist of a rectangular frame composed of external, elevated sides (5, 6) and a connecting brace (7) connected with the hinge (4).

6. Bed according to one of the previous claims, characterized in that in the frame opening slats (10) are arranged at intervals, forming a support for the mattress.

7. Bed according to one of the previous claims, characterized in that for each element (2, 3) a separate mattress (16) of a two-part mattress (11) is provided.

8. Bed according to claim 7, characterized in that the mattress elements (16) are secured to the elements (2, 3) of the bed stand (1) by straps (17).

9. Bed according to one of the previous claims, characterized in that on the hinge side (4) and on the opposite sides (6) of one or both elements (2, 3) a carrying handle is provided.

## Revendications

1. Lit repliable, notamment pour l'hôtellerie, comportant un châssis de lit rectangulaire en forme de cadre et un matelas placé là-dessus, le châssis de lit (1) étant composé de deux éléments (2, 3) essentiellement symétriques qui sont, tous les deux, susceptibles d'être posés sur une surface de plancher et sont reliés, l'un avec l'autre, dans le plan de symétrie situé entre les côtés étroits (6) dudit châssis de lit (1), par l'intermédiaire de charnières (4) de façon à être repliable, l'un sur l'autre, par leurs faces inférieures, **caractérisé en ce que** lesdits deux éléments (2, 3) sont équipés de roulettes (15) pivotantes qui sont situées latéralement sur un côté longitudinal (5) dudit châssis de lit (1) et sur lesquelles ledit châssis de lit (1) est mouvable lors du repliage et lors du transport.

2. Lit selon la revendication 1, **caractérisé en ce qu**'au moins un desdits éléments (2 ou 3) est non appuyé et l'autre élément (3 ou 2) est susceptible d'être posé par son extrémité (6) opposée auxdites charnières (4) sur une surface de plancher.

3. Lit selon l'une des revendications 1 ou 2, **caractérisé en ce qu**'une tige de verrouillage (18) par l'intermédiaire duquel lesdits éléments (2, 3) sont reliables, l'un à l'autre, est prévu auxdites extrémités (6) desdits éléments (2, 3), lesdites extrémités constituant les côtés frontaux dudit châssis de lit (1).

4. Lit selon l'une quelconque des revendications précédentes, **caractérisé en ce que** lesdits éléments (2, 3) sont munis de pieds (14) qui sont disposés d'une manière décalée permettant auxdits pieds (14) dudit élément (2 ou 3) d'être placés à côté desdits pieds (14) dudit autre élément (3 ou 2) en position repliée.

5. Lit selon l'une quelconque des revendications précédentes, **caractérisé en ce que** lesdits éléments (2, 3) sont composés d'un cadre rectangulaire comportant des joues extérieures surélevées (5, 6) et une contre-fiche de raccordement (7) reliée à ladite charnière (4).

6. Lit selon l'une quelconque des revendications précédentes, **caractérisé en ce que** des lattes (10), disposées à une distance les unes des autres, sont montées dans l'ouverture du cadre et servent de support de matelas.

7. Lit selon l'une quelconque des revendications précédentes, **caractérisé en ce qu**'il est prévu pour chacun desdits éléments (2, 3) un élément de matelas (16) séparé d'un matelas (11) en deux pièces.

8. Lit selon la revendication 7, **caractérisé en ce que** lesdits éléments de matelas (16) sont maintenus auxdits éléments (2, 3) dudit châssis de lit (1) au moyen de sangles (17).

9. Lit selon l'une quelconque des revendications précédentes, **caractérisé en ce qu'**une poignée est prévue sur le côté de ladite charnière (4) et sur le côté (6) opposé d'un élément ou des deux éléments (2, 3).
